# EUROPÄISCHE PATENTSCHRIFT

(11) **EP 4 251 915 B1**
(45) Veröffentlichungstag und Bekanntmachung des Hinweises auf die Patenterteilung: **30.04.2025**
(21) Anmeldenummer: 21802735.7
(22) Anmeldetag: 04.11.2021
(51) Int. Cl.: F21S 41/147, F21S 41/255, F21S 41/275, F21S 41/43, F21V 5/00, F21V 5/04, F21W 102/16, F21W 102/155

(54) **FAHRZEUGSCHEINWERFER**
VEHICLE HEADLAMP
PHARE DE VÉHICULE

(30) Priorität: 24.11.2020 EP 20209407
(43) Veröffentlichungstag der Anmeldung: 04.10.2023
(73) Patentinhaber: ZKW Group GmbH, 3250 Wieselburg (AT)
(72) Erfinder: RIESINGER, Matthias, 3243 St. Leonhard am Forst (AT)
(74) Vertreter: Patentanwaltskanzlei Matschnig & Forsthuber OG
(86) Internationale Anmeldenummer: PCT/EP2021/080659
(87) Internationale Veröffentlichungsnummer: WO 2022/111971

(56) Entgegenhaltungen:
- WO-A1-2013/104785
- WO-A1-2015/031924
- CN-U- 203 927 727
- CN-U- 211 260 666
- DE-A1- 102008 023 551
- DE-A1- 102008 036 192
- DE-A1- 102009 020 593
- DE-A1- 102013 002 965

## Beschreibung

Fahzeugscheinwerfer aus dem Stand der Technik werden in den Druckschriften DE 10 2008 036192 A1, DE 10 2009 020593 Al, WO 2015 031924 und CN 203927727 U beschrieben.

Die Erfindung betrifft einen Fahrzeugscheinwerfer umfassend
- ein Abblendlichtmodul zur Erzeugung einer Abblendlichtverteilung, wobei das Abblendlichtmodul hierzu zumindest eine Lichtquelle umfasst, und
- ein Fernlichtmodul zur Erzeugung einer Fernlichtverteilung, wobei das Fernlichtmodul hierzu zumindest eine Lichtquelle umfasst,
- eine Projektionslinse, und
- eine Strahlenblende,
wobei den beiden Lichtmodulen die Projektionslinse als gemeinsame Projektionslinse und die Strahlenblende als gemeinsame Strahlenblende zugeordnet ist, indem die Lichtquellen jeweils dergestalt angeordnet sind, dass die gemeinsame Strahlenblende im Strahlengang von der jeweiligen Lichtquelle hin zur gemeinsamen Projektionslinse liegt, um die jeweils in die gemeinsame Projektionslinse abgestrahlte Lichtverteilung zu begrenzen, und die gemeinsame Projektionslinse dergestalt im Strahlengang der beiden Lichtmodule angeordnet ist, dass die von den Lichtmodulen abgestrahlten, die gemeinsame Strahlenblende passierenden Lichtstrahlen durch die gemeinsame Projektionslinse in Form einer überlagerten Lichtverteilung auf eine Fahrbahn abbildbar sind, wobei die gemeinsame Projektionslinse eine optische Achse aufweist.

Aus dem Stand der Technik sind solche Fahrzeugscheinwerfer bekannt geworden. Eine besondere Herausforderung besteht bei der Überlagerung der Lichtbilder der beiden Lichtmodule darin, die Überlagerung so auszugestalten, dass ein möglichst lückenloser Übergang zwischen den Lichtbildern gelingt. Hierzu werden die Lichtmodule sorgfältig in Bezug auf die gemeinsame Strahlenblende ausgerichtet.

Nachteilig an bekannten Scheinwerfern ist, dass der Übergang nur durch aufwändige Maßnahmen hinreichend glatt hergestellt werden kann und/oder Lücken oder Farbverfälschungen im Übergangsbereich hingenommen werden.

Eine Aufgabe der Erfindung besteht daher darin, die Nachteile des Standes der Technik zu überwinden. Diese Aufgabe wird mit einem Fahrzeugscheinwerfer der eingangs genannten Art gelöst, bei welchem erfindungsgemäß die gemeinsame Projektionslinse an ihrer Austrittsseite einen sich quer zur optischen Achse entlang des Umfangs der Projektionslinse nach oben und unten erstreckenden ersten Ablenkabschnitt aufweist, der an der Oberfläche der Projektionslinse angeordnet ist, wobei in diesem ersten Ablenkabschnitt die Austrittsseite der gemeinsamen Projektionslinse durch nebeneinander angeordnete Vorsprünge ausgebildet ist, die jeweils durch die Verbindung einer der optischen Achse zugewandten ersten mit einer von der optischen Achse abgewandten zweiten Flanke begrenzt sind, wobei die Gesamtheit der Vorsprünge zumindest Vorsprünge einer ersten Art umfasst, bei denen diese Flanken im Wesentlichen asymmetrisch zueinander ausgebildet sind.

Auf diese Weise können Lichtstrahlen durch Brechung an den geneigten Flanken der Vorsprünge gezielt abgelenkt werden, sodass eine Homogenisierung des Übergangs zwischen den Lichtbildern der beiden Leuchtmodule auf einfache Weise möglich ist. Der Ausdruck, dass die Flanken asymmetrisch zueinander ausgebildet sind, bedeutet dabei, dass die Flanken in Bezug auf eine Achse, die die Amplitude des Vorsprunges schneidet und normal zu einer Tangente auf die Grundform der Austrittsfläche im Bereich des Vorsprunges orientiert ist, asymmetrisch ausgebildet ist. Die Grundform ist wieder durch einen geglätteten geometrischen Verlauf der Austrittsfläche gegeben (d.h. eine Form, die unter Weglassung in Form einer Einebnung der Vorsprünge gegeben wäre). Der Ausdruck "quer zur optischen Achse entlang des Umfangs der Projektionslinse nach oben und unten erstreckender erster Ablenkabschnitt" bedeutet, dass der Ablenkabschnitt eine vertikale Ausdehnung aufweist - die in Bezug auf einen innerhalb des Abschnitts liegenden Punkt klarerweise nach oben und nach unten erfolgt. Dabei folgt der Abschnitt der Oberflächenkrümmung der Austrittsseite der Linse.

Insbesondere kann vorgesehen sein, dass die Asymmetrie der Vorsprünge der ersten Art dadurch ausgebildet ist, dass die zweite Flanke des jeweiligen Vorsprungs flacher ausgebildet ist als dessen erste Flanke. Die Flanken müssen dabei nicht zwingend konstante Steigung aufweisen. Auch kann die Asymmetrie auf sämtliche Vorsprünge zutreffen.

Weiters kann vorgesehen sein, dass die Gesamtheit der Vorsprünge zumindest Vorsprünge einer zweiten Art umfasst, bei denen die fallende und die steigende Flanke im Wesentlichen symmetrisch zueinander ausgebildet sind. Der Ausdruck "im Wesentlichen" bedeutet dabei, dass Abweichungen in Höhe von maximal 10% zulässig sind. Auch kann vorgesehen sein, dass die Gesamtheit aller Vorsprünge ausschließlich aus Vorsprüngen der ersten Art und der zweiten Art besteht.

Insbesondere kann vorgesehen sein, dass die optische Achse der gemeinsamen Projektionslinse im Wesentlichen horizontal orientiert ist, und das Fernlichtmodul in Bezug auf die Strahlenblende nach unten versetzt ist und das Abblendlichtmodul in Bezug auf die Strahlenblende nach oben versetzt ist. Sofern nicht anders angegeben wird, beziehen sich Positionsangaben wie "oben", "unten", "horizontal" etc. immer auf eine Einbaulage des Scheinwerfers, in der der Scheinwerfer in einem Fahrzeug montiert ist, das sich wiederum in einer horizontalen Lage befindet.

Weiters kann vorgesehen sein, dass das Abblendlichtmodul und das Fernlichtmodul jeweils eine Hauptabstrahlrichtung aufweisen, wobei die beiden Module jeweils in Bezug auf optische Achse der gemeinsamen Projektionslinse so geneigt sind, dass deren Hauptabstrahlrichtungen in Bezug auf optische Achse der gemeinsamen Projektionslinse den gleichen Winkel einschließen. Der Ausdruck "gleicher Winkel" bedeutet dabei, dass der Betrag des Winkels der gleiche ist. Eines der Lichtmodule ist daher um einen Winkel nach oben verdreht, und das andere Lichtmodul ist um den gleichen Winkel nach unten verdreht. Damit sind Lichtstrahlen an Lichtkante zueinander parallel.

Insbesondere kann vorgesehen sein, dass benachbarte Vorsprünge in vertikaler Richtung entlang des Umfangs der Austrittsseite der gemeinsamen Projektionslinse aneinander angrenzen.

Erfindungsgemäß ist vorgesehen, dass der erste Ablenkabschnitt in einem Mittenbereich der gemeinsamen Projektionslinse angeordnet ist. Unter dem "Mittenbereich" wird ein Bereich verstanden, der sich ausgehend von dem Schnittpunkt der optischen Achse der Projektionslinse mit der Austrittsfläche in einer Länge von 25% des Umfangs der Austrittsfläche nach oben und unten erstreckt.

Erfindungsgemäß ist vorgesehen, dass der erste Abschnitt zwei Unterabschnitte umfasst, wobei ein erster Unterabschnitt oberhalb der optischen Achse der gemeinsamen Projektionslinse angeordnet ist und ein zweiter Unterabschnitt unterhalb der optischen Achse der gemeinsamen Projektionslinse angeordnet ist, wobei die Asymmetrie der Vorsprünge, die in dem zweiten Unterabschnitt vorhandenen sind, stärker ausgebildet ist, als die Asymmetrie der Vorsprünge, die im ersten Unterabschnitt angeordnet sind.

Weiters kann vorgesehen sein, dass jeder Unterabschnitt Vorsprünge der ersten Art aufweist, und diese Vorsprünge in eine erste und eine zweite Unterart aufteilbar sind, wobei die Vorsprünge der beiden Unterarten zumindest in der geometrischen Form der zweiten Flanken voneinander abweichen, indem die zweiten Flanken der zweiten Unterart im Mittel flacher ausgebildet sind als die zweiten Flanken der ersten Unterart. Es kann auch vorgesehen sein, dass ausschließlich Vorsprünge der ersten Art in dem ersten Abschnitt vorgesehen sind. Eine flachere zweite Flanke hat zur Folge, dass der betreffende Vorsprung im Falle gleicher Breite und gleicher erster Flanke eine niedrigere Höhe aufweist.

Insbesondere kann vorgesehen sein, dass die Vorsprünge unterschiedlicher Unterart abwechselnd nebeneinander angeordnet sind, indem jeder von benachbarten Vorsprüngen eingeschlossene Vorsprung von unterschiedlicher Unterart ist, als seine benachbarten Vorsprünge.

Weiters kann vorgesehen sein, dass an der gemeinsamen Projektionslinse ein zweiter und ein dritter Ablenkabschnitt vorgesehen ist, die jeweils in einem Randbereich der gemeinsamen Projektionslinse angeordnet sind. Die Randbereiche können auch identisch ausgebildet sein.

Insbesondere kann vorgesehen sein, dass die Vorsprünge in dem zweiten und dritten Ablenkabschnitt als Vorsprünge der zweiten Art, also als symmetrische Vorsprünge, ausgebildet sind.

Weiters kann vorgesehen sein, dass zumindest einzelne Vorsprünge auch asymmetrisch geneigte Flanken in Bezug auf eine horizontale Erstreckung entlang der gemeinsamen Projektionslinse aufweisen, und diese Vorsprünge in horizontaler Richtung gesehen entlang des Umfangs der Austrittsseite der gemeinsamen Projektionslinse nebeneinander angeordnet sind. Diese Vorsprünge können in einem horizontalem Mittenbereich und/oder einem Randbereich der Austrittsseite der gemeinsamen Projektionslinse angeordnet sein.

Insbesondere kann vorgesehen sein, dass sämtliche Vorsprünge eine Maximalhöhe von 5 Mikrometern und eine Maximalbreite von 1 mm aufweisen.

Weiters kann vorgesehen sein, dass das Verhältnis von Breite der Vorsprünge zu Höhe der Vorsprünge im Bereich zwischen 10 und 1000, insbesondere zwischen 50 und 200, beträgt.

Anders ausgedrückt erlaubt die Erfindung die Schaffung einer Mikrostruktur zur Spaltschließung und Verbesserung des Gradienten von Scheinwerfermodulen. Die Mikrostrukturen (gebildet aus den Vorsprüngen) können im Scheinwerfer zu unterschiedlichen Zwecken verwendet werden. Einerseits zur Verwischung/Homogenisierung von Lichtverteilungen bzw. zur Schließung von Segmentgrenzen in pixelartigen Systemen, andererseits zur Einstellung eines gewünschten Gradientenverlaufs und der Schließung des Spaltes zwischen Low- und Highbeam (als Lowbeam wird das Licht des Abblendlichtmoduls und als Highbeam wird das Licht des Fernlichtmoduls bezeichnet) in Twin-Systemen. Dabei kann grundsätzlich auf verschiedenste Geometrien und Formen der Mikrostrukturen zurückgegriffen werden. Des Weiteren werden die Linsen in vielen Scheinwerfermodulen defokussiert um eine etwas weichere HD-Linie zu erhalten bzw. um den Spalt zwischen Low-und Highbeam zu verringern. Aufgrund der Defokussierung kommt es zur Bildung eines "Blausaums" an der HD-Line welcher oft als störend empfunden wird. Besonders im Fernlichtbetrieb ist der blaue Spalt zwischen Low-und Highbeam besonders störend. Grund dafür ist der Umstand, dass sich zwei Lichtverteilungen im Spaltbereich nachteilig überlagern. Im Falle einer Anordnung gemäß Fig. 1 und 2 strahlt der Lowbeam (Abblendlichtanteil) Blauanteil der Lichtverteilung durch den unteren Teil der Linse, der gelbe Anteil durch den oberen Teil. Durch die Defokussierung können die beiden Verteilungen zueinander verschoben sein. Für den Highbeam kann der der Sachverhalt genau umgekehrt sein (d.h. der blaue Anteil ist gegen den gelben nach unten verschoben). Dadurch kann sich ein sehr blauer Spalt zwischen Low- und Highbeam ergeben. Ein weiteres Problem im Stand der Technik kann die Einstellung des Gradienten darstellen, da die Verwischung bei beiden Lichtverteilungen bisher gleich war. Dadurch wird der blaue Anteil der HD-Linie stärker und die Gefahr eines Doppelgradienten steigt. Aufgrund des Vorhandenseins einer gleichmäßigen Struktur über die gesamte Linse konnte bisher nicht auf die unterschiedlichen Bereiche der Lichtverteilung der Linse eingegangen werden, bzw. auf deren Farbverteilung Rücksicht genommen werden. Dies führte zu stark bläulichen HD-Linien und Doppelgradienten. Der Doppelgradient ist speziell beim Einstellvorgang problematisch, weil das Modul dann ev. falsch eingestellt wird und ev. gesetzlich nicht in Ordnung ist.

Des Weiteren sind die Gradientenverläufe von den aktuellen Strukturen relativ breit und weisen kein abgegrenztes globales Maximum auf, dies kann auch zu Problemen beim Einstellen führen. Erfindungsgemäß ist daher der Einsatz der besagten asymmetrischen Vorsprünge im Kontext der Vorrichtung nach Anspruch 1 vorgesehen.

Die Erfindung bietet mehrere Vorteile:
- Der Scheinwerfer ist besser einstellbar; der Scheinwerfer bzw. sein Lichtbild weist also einen schmäleren und definierten Gradientenverlauf mit eindeutigem Maximum auf
- Der Spalt zwischen Highbeam und Lowbeam kann besser geschlossen werden
- Die HD-Linie kann weniger blau sein

Durch verschiedene Mikrostrukturen in verschiedenen Bereichen der Linse kann getrennt Einfluss auf den blauen bzw. gelben Teil der Lichtverteilung genommen werden. Zusätzlich kann durch asymmetrische Strukturen eine höhere Verwischung nach oben als nach unten und vice versa erreicht werden. Dies hat folgende Vorteile:
- Der obere Bereich der Linse kann mit einer Struktur belegt werden, die stärker nach oben als nach unten wischt. Das hat zur Folge, dass gelbes Licht näher an die HD-Linie heran rückt.
- Der untere Bereich der Linse kann mit einer Struktur belegt werden, die stärker nach unten als nach oben wischt. Das hat zur Folge, dass der blaue Saum an der HD Line verringert wird.

Da die Verhältnisse im Highbeam genau umgekehrt sind, kann sich folgende Situation für den Highbeam ergeben:
- Der blaue Anteil des Highbeams geht durch den oberen Bereich der Linse, daher wird der blaue Anteil des Highbeams mehr nach oben als nach unten gewischt. Das hat zur Folge, dass der Blauanteil am Spalt zwischen Low- und Highbeam verringert wird.
- Der gelbe Anteil des Highbeams geht durch den unteren Bereich der Linse, daher wird der gelbe Anteil des Highbeams mehr nach unten als nach oben gewischt. Das hat zur Folge, dass mehr gelbes Licht in den Spalt zwischen Low- und Highbeam gewischt wird.

In Summe erhält man dadurch einen wesentlich reduzierten Blauanteil im Spalt zwischen Low- und Highbeam.

Zusätzlich kann durch die getrennte Behandlung der Gradienten des blauen bzw. gelben Anteils der Lichtverteilung der gesamte Gradient der Verteilung einfacher eingestellt werden.

Die asymmetrische Verwischung kann natürlich auch in horizontaler Richtung angewandt werden um z.B. die Verwischung aus einer Asymmetrie in den HV zu verhindern.

Die Erfindung ist im Folgenden anhand einer beispielhaften und nicht einschränkenden Ausführungsform näher erläutert, die in den Figuren veranschaulicht ist. Darin zeigt
Figur 1 eine schematische Darstellung der ersten Ausführungsform der Erfindung mit einem ersten beispielhaften Strahlenbündel,
Figur 2 die Ausführungsform nach Fig. 1 mit einem zweiten beispielhaften Strahlenbündel,
Figur 3 einen beispielhafte Projektionslinse mit einem Detailausschnitt der Austrittfläche der Linse umfassend schematisch dargestellte Vorsprünge,
Figur 4 eine Verteilung von Vorsprüngen entlang der vertikalen Erstreckung der Linse,
Figur 5 eine Detaildarstellung der im obersten Bereich (Randbereich) der Linse gemäß Fig. 4 verteilten Vorsprünge,
Figur 6 eine Detaildarstellung der im untersten Bereich (Randbereich) der Linse gemäß Fig. 4 verteilten Vorsprünge,
Figur 7 eine Detaildarstellung der im unteren Mittenbereich der Linse gemäß Fig. 4 verteilten Vorsprünge,
Figur 8 eine Detaildarstellung der im oberen Mittenbereich der Linse gemäß Fig. 4 verteilten Vorsprünge, und
Figur 9 eine Detaildarstellung beispielhafter horizontal verteilter Vorsprünge.

In den folgenden Figuren bezeichnen - sofern nicht anders angegeben - gleiche Bezugszeichen gleiche Merkmale.

Fig. 1 zeigt einen Fahrzeugscheinwerfer 1 umfassend ein Abblendlichtmodul 2 zur Erzeugung einer Abblendlichtverteilung, wobei das Abblendlichtmodul 2 hierzu zumindest eine Lichtquelle 2a umfasst. Weiters umfasst der Scheinwerfer 1 ein Fernlichtmodul 3 zur Erzeugung einer Fernlichtverteilung, wobei das Fernlichtmodul 3 hierzu zumindest eine Lichtquelle 3a umfasst. Zudem weist der Scheinwerfer 1 eine Projektionslinse 4 und eine Strahlenblende 5 auf.

Den beiden Lichtmodulen 2 und 3 ist die Projektionslinse 4 als gemeinsame Projektionslinse 4 und die Strahlenblende 3 als gemeinsame Strahlenblende 3 zugeordnet. Das bedeutet, dass die Lichtquellen 2a und 3a jeweils dergestalt angeordnet sind, dass die Strahlenblende 5 im Strahlengang von der jeweiligen Lichtquelle 2a bzw. 3a hin zur gemeinsamen Projektionslinse 4 liegt, um die jeweils in die gemeinsame Projektionslinse 4 abgestrahlte Lichtverteilung zu begrenzen, und die gemeinsame Projektionslinse 4 dergestalt im Strahlengang der beiden Lichtmodule 2 und 3 angeordnet ist, dass die von den Lichtmodulen 2 und 3 abgestrahlten, die gemeinsame Strahlenblende 5 passierenden Lichtstrahlen durch die gemeinsame Projektionslinse 4 in Form einer überlagerten Lichtverteilung auf eine Fahrbahn abbildbar sind, wobei die gemeinsame Projektionslinse 4 eine optische Achse z aufweist.

Beispielhaft hierzu ist ein Strahlenbündel L₁ dargestellt, das am Ende der Strahlenblende 5 in Form des Lichtstrahls L₁' an der Blende 5 vorbeistrahlt bzw. in Form des Lichtstrahls L₁" auf die Strahlenblende 5 auftrifft und reflektiert wird. Die gemeinsame Projektionslinse 4 weist an ihrer Austrittsseite 4' einen sich quer zur optischen Achse z entlang des Umfangs der Projektionslinse 4 nach oben und unten erstreckenden ersten Ablenkabschnitt 4a auf, der an der Oberfläche der Projektionslinse 4 angeordnet ist, wobei in diesem ersten Ablenkabschnitt 4a die Austrittsseite 4' der gemeinsamen Projektionslinse 4 durch nebeneinander angeordnete Vorsprünge 6a, 6b, 6c, 6d, 6e, 6f, 6g, 6h (siehe Fig. 3) ausgebildet ist, die jeweils durch die Verbindung einer der optischen Achse z zugewandten ersten 6a' mit einer von der optischen Achse z abgewandten zweiten Flanke 6a" begrenzt sind (beispielhafte Vorsprünge siehe Fig. 4 bis 9), wobei die Gesamtheit der Vorsprünge zumindest Vorsprünge 6a, 6b, 6e, 6f, 6g, 6h einer ersten Art umfasst, bei denen diese Flanken im Wesentlichen asymmetrisch zueinander ausgebildet sind. Auf diese Weise können Lichtstrahlen gezielt in eine bestimmte Richtung umgelenkt werden. Der Ablenkabschnitt 4a liegt daher an der Oberfläche der Projektionslinse 4 und umfasst die besagten Vorsprünge, um Licht abzulenken. Die Vorsprünge können zueinander in vertikaler und/oder horizontaler Richtung versetzt sein. Sie können insbesondere in einem quadratischen Raser angeordnet sein. Es sind aber auch andere Formen wie z.B. die Anordnung in einem Hexagonal oder auch unregelmäßige Formen denkbar.

Figur 2 zeigt die Ausführungsform nach Fig. 1 mit einem zweiten beispielhaften Strahlenbündel L₂, das sich in einen nicht reflektierten Lichtstrahl L₂' und einen reflektierten Lichtstrahl L₂" aufteilt. In dieser Figur ist auch erkennbar, dass aufgrund der Ausdehnung der Strahlenblende 5 ein Abstand d zwischen den für sich genommen parallel zueinander orientierten Lichtstrahlen L₁' und L₂" besteht. Die technisch bedingte räumliche Ausdehnung der Strahlenblende 5 kann daher einen Spalt in der Überlagerung der Lichtbilder der beiden Module 2 und 3 verursachen, die durch Einsatz der besagten Vorsprünge ebenso ausgeglichen werden können.

Wie in Fig. 1 und 2 erkennbar ist, kann vorgesehen sein, dass die optische Achse z der gemeinsamen Projektionslinse 4 im Wesentlichen horizontal orientiert ist, und das Fernlichtmodul 3 in Bezug auf die Strahlenblende 5 nach unten versetzt ist und das Abblendlichtmodul 2 in Bezug auf die Strahlenblende 5 nach oben (entlang der Achse y) versetzt ist. Das Abblendlichtmodul 2 und das Fernlichtmodul 3 kann jeweils eine Hauptabstrahlrichtung aufweisen, wobei die beiden Module 2 und 3 jeweils in Bezug auf optische Achse z der gemeinsamen Projektionslinse 4 so geneigt sind, dass deren Hauptabstrahlrichtungen in Bezug auf optische Achse z der gemeinsamen Projektionslinse 4 den gleichen Winkel einschließen, wodurch die besagten Lichtstrahlen L₁' und L₂" parallel zueinander orientiert sind. Der erste Ablenkabschnitt 4a ist in den Fig. 1 und 2 in einem Mittenbereich der gemeinsamen Projektionslinse 4 angeordnet. Im Detail kann vorgesehen sein, dass sich der Mittenbereich ausgehend von dem Schnittpunkt der optischen Achse z der Projektionslinse 4 mit der Austrittsfläche 4' für eine Länge von 25% des Umfangs der Austrittsfläche 4' in einer Schnittdarstellung entlang der optischen Achse z nach oben und unten erstreckt.

Figur 4 zeigt eine Verteilung von Vorsprüngen entlang der vertikalen Erstreckung (gekrümmt um eine vertikale Achse y) der Linse 4. Der erste Abschnitt 4a umfasst darin zwei Unterabschnitte 4a' und 4a", wobei ein erster Unterabschnitt 4a' oberhalb der optischen Achse z der gemeinsamen Projektionslinse 4 angeordnet ist und ein zweiter Unterabschnitt 4a" unterhalb der optischen Achse z der gemeinsamen Projektionslinse 4 angeordnet ist, wobei die Asymmetrie der Vorsprünge, die in dem zweiten Unterabschnitt 4a" vorhandenen sind, stärker ausgebildet ist, als die Asymmetrie der Vorsprünge, die im ersten Unterabschnitt 4a' angeordnet sind. Jeder Unterabschnitt 4a' und 4a" weist Vorsprünge der ersten Art 6a, 6b, 6e, 6f auf. Generell können sich sämtliche Vorsprünge parallel zur optischen Achse z erstrecken.

Mit Blick auf Fig. 7 und 8 sei erwähnt, dass die Asymmetrie der Vorsprünge 6a, 6b, 6e, 6f der ersten Art dadurch ausgebildet ist, dass die zweite Flanke 6a", 6b", 6e", 6f" des jeweiligen Vorsprungs flacher ausgebildet ist als dessen erste 6a', 6b', 6e', 6f' Flanke. Insbesondere kann vorgesehen sein, dass benachbarte Vorsprünge in vertikaler Richtung entlang des Umfangs der Austrittsseite 4' der gemeinsamen Projektionslinse 4 aneinander angrenzen. Die Vorsprünge der ersten Art sind in eine erste 6a, 6e und eine zweite Unterart 6b, 6f aufteilbar. Die Vorsprünge der beiden Unterarten weichen zumindest in der geometrischen Form der zweiten Flanken voneinander ab, indem die zweiten Flanken 6b" und 6f" der zweiten Unterart im Mittel flacher ausgebildet sind als die zweiten Flanken 6a" und 6e" der ersten Unterart. Die Vorsprünge unterschiedlicher Unterart können abwechselnd nebeneinander angeordnet sein, indem jeder von benachbarten Vorsprüngen eingeschlossene Vorsprung von unterschiedlicher Unterart ist, als seine benachbarten Vorsprünge. In Fig. 7 ist erkennbar, dass die Flanke 6a' der Struktur bzw. des Vorsprungs 6a sehr steil ist (starke Verwischung nach unten). Des Weiteren ist der Grundstruktur eine weitere Struktur bzw. ein Vorsprung 6b überlagert, der eine flachere Flanke 6b" aufweist und eine feinere Einstellung des Gradienten bei gleichzeitiger Rücksichtnahme auf kritische Bereiche bezüglich Streulichtes (z.B HV in ECE) ermöglicht. In Fig. 8 ist erkennbar, dass die Asymmetrie der Vorsprünge 6e und 6f weniger stark als jene der in Fig. 7 gezeigten Vorsprünge 6a und 6b ausgeprägt ist.

In Fig. 1 als auch in Fig. 3 ist erkennbar, dass an der gemeinsamen Projektionslinse 4 ein zweiter und ein dritter Ablenkabschnitt 4b und 4c vorgesehen ist, die jeweils in einem Randbereich der gemeinsamen Projektionslinse 4 angeordnet sind. Die Randbereiche können unterschiedlich oder auch gleichartig ausgebildet sein. In Fig. 5 und 6 ist erkennbar, dass die Vorsprünge 6c bzw. 6d in dem zweiten bzw. dritten Ablenkabschnitt 4b bzw. 4c als Vorsprünge einer zweiten Art, also als symmetrische Vorsprünge, ausgebildet sind. Das bedeutet, dass die Gesamtheit der Vorsprünge zumindest Vorsprünge 6c und 6d einer zweiten Art umfasst, bei denen jeweils die fallende und die steigende Flanke im Wesentlichen symmetrisch zueinander ausgebildet sind. Gemäß Fig. 3 kann die Struktur gebildet aus den Vorsprüngen also aus vier Teilen bestehen. Die oberste bzw. unterste Struktur können symmetrisch zueinander sein und können stark in der Vertikalen verwischen (steile Flanken). Dies führt zu einer starken Aufweichung in den Randbereichen der HD-Linie (wo gesetzliche Vorgaben noch keine Rolle spielen) und zu einer leichten Aufweichung des Gradienten. Insbesondere kann es günstig sein, wenn es zu einer leichten Aufweichung des Gradienten in einem Bereich des Lichtbildes kommt, indem dies aufgrund von gesetzlichen Anforderungen von besonderem Nutzen sein kann, nämlich z.B. nach ECE in Höhe von -2.5° horizontal in einem Winkelbereich von -1 bis 1° vertikal.

Figur 9 zeigt eine Detaildarstellung beispielhafter horizontal verteilter Vorsprünge, wobei zumindest einzelne Vorsprünge 6g, 6h auch asymmetrisch geneigte Flanken 6g", 6h" in Bezug auf eine horizontale Erstreckung entlang der gemeinsamen Projektionslinse 4 aufweisen. Diese Vorsprünge 6g und 6h sind in horizontaler Richtung gesehen entlang des Umfangs der Austrittsseite 4' der gemeinsamen Projektionslinse 4 nebeneinander angeordnet. Sie können in einem horizontalen Mittenbereich oder auch in einem Randbereich angeordnet sein.

Sämtliche Vorsprünge können z.B. eine Höhe von maximal 5 Mikrometern und eine Breite von maximal 1 mm aufweisen.

Insbesondere kann vorgesehen sein, dass das Verhältnis von Breite der Vorsprünge 6a, 6b, 6c, 6d, 6e, 6f, 6g, 6h zu Höhe der Vorsprünge 6a, 6b, 6c, 6d, 6e, 6f, 6g, 6h im Bereich zwischen 10 und 1000, insbesondere zwischen 50 und 200, beträgt.

Figur 5 eine Detaildarstellung der im obersten Bereich (Randbereich) der Linse gemäß Fig. 4 verteilten Vorsprünge,

Die Erfindung ist nicht auf die gezeigten Ausführungsformen beschränkt, sondern durch den gesamten Schutzumfang der Ansprüche definiert. Auch können einzelne Aspekte der Erfindung bzw. der Ausführungsformen aufgegriffen und miteinander kombiniert werden. Etwaige Bezugszeichen in den Ansprüchen sind beispielhaft und dienen nur der einfacheren Lesbarkeit der Ansprüche, ohne diese einzuschränken.

## Patentansprüche

1. Fahrzeugscheinwerfer (1) umfassend
- ein Abblendlichtmodul (2) zur Erzeugung einer Abblendlichtverteilung, wobei das Abblendlichtmodul (2) hierzu zumindest eine Lichtquelle (2a) umfasst, und
- ein Fernlichtmodul (3) zur Erzeugung einer Fernlichtverteilung, wobei das Fernlichtmodul (3) hierzu zumindest eine Lichtquelle (3a) umfasst,
- eine Projektionslinse (4), und
- eine Strahlenblende (5),
wobei den beiden Lichtmodulen (2, 3) die Projektionslinse (4) als gemeinsame Projektionslinse (4) und die Strahlenblende (3) als gemeinsame Strahlenblende (3) zugeordnet ist, indem die Lichtquellen (2a, 3a) jeweils dergestalt angeordnet sind, dass die gemeinsame Strahlenblende (5) im Strahlengang von der jeweiligen Lichtquelle hin zur gemeinsamen Projektionslinse (4) liegt, um die jeweils in die gemeinsame Projektionslinse (4) abgestrahlte Lichtverteilung zu begrenzen, und die gemeinsame Projektionslinse (4) dergestalt im Strahlengang der beiden Lichtmodule (2, 3) angeordnet ist, dass die von den Lichtmodulen (2, 3) abgestrahlten, die gemeinsame Strahlenblende (5) passierenden Lichtstrahlen durch die gemeinsame Projektionslinse (4) in Form einer überlagerten Lichtverteilung auf eine Fahrbahn abbildbar sind, wobei die gemeinsame Projektionslinse (4) eine optische Achse (z) aufweist,
**dadurch gekennzeichnet, dass**
die gemeinsame Projektionslinse (4) an ihrer Austrittsseite (4') einen sich quer zur optischen Achse (z) entlang des Umfangs der Projektionslinse nach oben und unten erstreckenden ersten Ablenkabschnitt (4a) aufweist, der an der Oberfläche der Projektionslinse (4) angeordnet ist, wobei in diesem ersten Ablenkabschnitt (4a) die Austrittsseite (4') der gemeinsamen Projektionslinse (4) durch nebeneinander angeordnete Vorsprünge (6a, 6b, 6c, 6d, 6e, 6f, 6g, 6h) ausgebildet ist, die jeweils durch die Verbindung einer der optischen Achse (z) zugewandten ersten (6a') mit einer von der optischen Achse (z) abgewandten zweiten Flanke (6a") begrenzt sind, wobei die Gesamtheit der Vorsprünge zumindest Vorsprünge (6a, 6b, 6e, 6f, 6g, 6h) einer ersten Art umfasst, bei denen diese Flanken im Wesentlichen asymmetrisch zueinander ausgebildet sind, wobei der erste Ablenkabschnitt (4a) in einem Mittenbereich der gemeinsamen Projektionslinse (4) angeordnet ist, wobei der erste Abschnitt (4a) zwei Unterabschnitte (4a', 4a") umfasst, wobei ein erster Unterabschnitt (4a') oberhalb der optischen Achse (z) der gemeinsamen Projektionslinse (4) angeordnet ist und ein zweiter Unterabschnitt (4a") unterhalb der optischen Achse (z) der gemeinsamen Projektionslinse (4) angeordnet ist, wobei die Asymmetrie der Vorsprünge, die in dem zweiten Unterabschnitt (4a") vorhandenen sind, stärker ausgebildet ist, als die Asymmetrie der Vorsprünge, die im ersten Unterabschnitt (4a') angeordnet sind.

2. Fahrzeugscheinwerfer (1) nach Anspruch 1, wobei die Asymmetrie der Vorsprünge (6a, 6b, 6e, 6f) der ersten Art dadurch ausgebildet ist, dass die zweite Flanke (6a", 6b", 6e", 6f") des jeweiligen Vorsprungs (6a, 6b, 6e, 6f) flacher ausgebildet ist als dessen erste Flanke (6a', 6b', 6e', 6f').

3. Fahrzeugscheinwerfer (1) nach Anspruch 1 oder 2, wobei die Gesamtheit der Vorsprünge zumindest Vorsprünge (6c, 6d) einer zweiten Art umfasst, bei denen die fallende und die steigende Flanke im Wesentlichen symmetrisch zueinander ausgebildet sind.

4. Fahrzeugscheinwerfer (1) nach einem der vorhergehenden Ansprüche, wobei die optische Achse (z) der gemeinsamen Projektionslinse (4) im Wesentlichen horizontal orientiert ist, und das Fernlichtmodul (3) in Bezug auf die Strahlenblende (5) nach unten versetzt ist und das Abblendlichtmodul (2) in Bezug auf die Strahlenblende (5) nach oben versetzt ist.

5. Fahrzeugscheinwerfer (1) nach Anspruch 4, wobei das Abblendlichtmodul (2) und das Fernlichtmodul (3) jeweils eine Hauptabstrahlrichtung aufweisen, wobei die beiden Module (2, 3) jeweils in Bezug auf optische Achse (z) der gemeinsamen Projektionslinse (4) so geneigt sind, dass deren Hauptabstrahlrichtungen in Bezug auf optische Achse (z) der gemeinsamen Projektionslinse (4) den gleichen Winkel einschließen.

6. Fahrzeugscheinwerfer (1) nach einem der vorhergehenden Ansprüche, wobei benachbarte Vorsprünge in vertikaler Richtung entlang des Umfangs der Austrittsseite (4') der gemeinsamen Projektionslinse (4) aneinander angrenzen.

7. Fahrzeugscheinwerfer (1) nach einem der vorhergehenden Ansprüche, wobei jeder Unterabschnitt (4a', 4a") Vorsprünge der ersten Art (6a, 6b, 6e, 6f) aufweist, und diese Vorsprünge in eine erste (6a, 6e) und eine zweite Unterart (6b, 6f) aufteilbar sind, wobei die Vorsprünge der beiden Unterarten zumindest in der geometrischen Form der zweiten Flanken voneinander abweichen, indem die zweiten Flanken (6b", 6f") der zweiten Unterart im Mittel flacher ausgebildet sind als die zweiten Flanken (6a", 6e") der ersten Unterart.

8. Fahrzeugscheinwerfer (1) nach Anspruch 7, wobei die Vorsprünge unterschiedlicher Unterart abwechselnd nebeneinander angeordnet sind, indem jeder von benachbarten Vorsprüngen eingeschlossene Vorsprung von unterschiedlicher Unterart ist, als seine benachbarten Vorsprünge.

9. Fahrzeugscheinwerfer (1) nach einem der vorhergehenden Ansprüche, wobei an der gemeinsamen Projektionslinse (4) ein zweiter und ein dritter Ablenkabschnitt (4b, 4c) vorgesehen ist, die jeweils in einem Randbereich der gemeinsamen Projektionslinse (4) angeordnet sind.

10. Fahrzeugscheinwerfer (1) nach Anspruch 9, wobei die Vorsprünge in dem zweiten und dritten Ablenkabschnitt (4b, 4c) als Vorsprünge der zweiten Art, also als symmetrische Vorsprünge, ausgebildet sind.

11. Fahrzeugscheinwerfer (1) nach einem der vorhergehenden Ansprüche, wobei zumindest einzelne Vorsprünge (6g, 6h) auch asymmetrisch geneigte Flanken (6g", 6h") in Bezug auf eine horizontale Erstreckung entlang der gemeinsamen Projektionslinse (4) aufweisen, und diese Vorsprünge (6g, 6h) in horizontaler Richtung gesehen entlang des Umfangs der Austrittsseite (4') der gemeinsamen Projektionslinse (4) nebeneinander angeordnet sind.

12. Fahrzeugscheinwerfer (1) nach einem der vorhergehenden Ansprüche, wobei sämtliche Vorsprünge eine Maximalhöhe von 5 Mikrometern und eine Maximalbreite von 1 mm aufweisen.

13. Fahrzeugscheinwerfer (1) nach einem der vorhergehenden Ansprüche, wobei das Verhältnis von Breite der Vorsprünge (6a, 6b, 6c, 6d, 6e, 6f, 6g, 6h) zu Höhe der Vorsprünge (6a, 6b, 6c, 6d, 6e, 6f, 6g, 6h) im Bereich zwischen 10 und 1000, insbesondere zwischen 50 und 200, beträgt.

## Claims

1. Vehicle headlamp (1) comprising
- a low beam module (2) for generating a low beam distribution, the low beam module (2) comprising at least one light source (2a) for this purpose, and
- a high beam module (3) for generating a high beam distribution, the high beam module (3) comprising at least one light source (3a) for this purpose,
- a projection lens (4), and
- a beam diaphragm (5),
the two beam modules (2, 3) being assigned the projection lens (4) as a common projection lens (4) and the beam diaphragm (3) as a common beam diaphragm (3), in that the light sources (2a, 3a) are each arranged in such a way that the common beam diaphragm (5) is located in the beam path from the respective light source towards the common projection lens (4) in order to limit the light distribution radiated into the common projection lens (4) in each case, and the common projection lens (4) is arranged in the beam path of the two beam modules (2, 3) in such a way that the light beams emitted by the beam modules (2, 3) and passing through the common beam diaphragm (5) can be imaged onto a roadway by the common projection lens (4) in the form of a superimposed light distribution, the common projection lens (4) having an optical axis (z),
**characterized in that**
the common projection lens (4) has on its exit side (4') a first deflection section (4a) which extends upwards and downwards transversely to the optical axis (z) along the circumference of the projection lens and which is arranged on the surface of the projection lens (4), wherein in this first deflection section (4a) the exit side (4') of the common projection lens (4) is formed by protrusions (6a, 6a, 6b, 6c, 6d, 6e, 6f, 6g, 6h), which are each delimited by the connection of a first flank (6a') facing the optical axis (z) with a second flank (6a") facing away from the optical axis (z), the totality of the protrusions comprising at least protrusions (6a, 6b, 6e, 6f, 6g, 6h) of a first type, in which these flanks are formed essentially asymmetrically to one another, the first deflection section (4a) being arranged in a central region of the common projection lens (4), the first section (4a) comprising two subsections (4a', 4a"), wherein a first subsection (4a') is arranged above the optical axis (z) of the common projection lens (4) and a second subsection (4a") is arranged below the optical axis (z) of the common projection lens (4), wherein the asymmetry of the protrusions present in the second subsection (4a") is more pronounced than the asymmetry of the protrusions arranged in the first subsection (4a').

2. Vehicle headlamp (1) according to claim 1, wherein the asymmetry of the protrusions (6a, 6b, 6e, 6f) of the first type is formed in that the second flank (6a", 6b", 6e", 6f") of the respective protrusion (6a, 6b, 6e, 6f) is flatter than its first flank (6a', 6b', 6e', 6f').

3. Vehicle headlamp (1) according to claim 1 or 2, wherein the totality of the protrusions comprises at least protrusions (6c, 6d) of a second type, in which the falling and the rising flank are formed substantially symmetrically to one another.

4. Vehicle headlamp (1) according to any of the preceding claims, wherein the optical axis (z) of the common projection lens (4) is oriented substantially horizontally, and the high beam module (3) is offset downwards with respect to the beam diaphragm (5) and the low beam module (2) is offset upwards with respect to the beam diaphragm (5).

5. Vehicle headlamp (1) according to claim 4, wherein the low beam module (2) and the high beam module (3) each have a main radiation direction, wherein the two modules (2, 3) are each inclined with respect to the optical axis (z) of the common projection lens (4) in such a way that their main radiation directions include the same angle with respect to the optical axis (z) of the common projection lens (4).

6. Vehicle headlamp (1) according to any of the preceding claims, wherein adjacent protrusions adjoin each other in vertical direction along the circumference of the exit side (4') of the common projection lens (4).

7. Vehicle headlamp (1) according to any of the preceding claims, wherein each subsection (4a', 4a") comprises protrusions of the first type (6a, 6b, 6e, 6f), and these protrusions are divisible into a first (6a, 6e) and a second subtype (6b, 6f), wherein the protrusions of the two subtypes differ from one another at least in the geometric shape of the second flanks, in that the second flanks (6b", 6f") of the second subtype are flatter on average than the second flanks (6a", 6e") of the first subtype.

8. Vehicle headlamp (1) according to claim 7, wherein the protrusions of different subtypes are arranged alternately side by side, in that each protrusion enclosed by neighboring protrusions is of a different subtype than its neighboring protrusions.

9. Vehicle headlamp (1) according to any of the preceding claims, wherein a second and a third deflecting section (4b, 4c) are provided on the common projection lens (4), which are each arranged in an edge region of the common projection lens (4).

10. Vehicle headlamp (1) according to claim 9, wherein the protrusions in the second and third deflecting sections (4b, 4c) are designed as protrusions of the second type, i.e. as symmetrical protrusions.

11. Vehicle headlamp (1) according to any of the preceding claims, wherein at least individual protrusions (6g, 6h) also have asymmetrically inclined flanks (6g", 6h") with respect to a horizontal extension along the common projection lens (4), and these protrusions (6g, 6h) are arranged next to one another along the circumference of the exit side (4') of the common projection lens (4) as viewed in the horizontal direction.

12. Vehicle headlamp (1) according to any of the preceding claims, wherein all protrusions have a maximum height of 5 micrometers and a maximum width of 1 mm.

13. Vehicle headlamp (1) according to any of the preceding claims, wherein the ratio of the width of the protrusions (6a, 6b, 6c, 6d, 6e, 6f, 6g, 6h) to the height of the protrusions (6a, 6b, 6c, 6d, 6e, 6f, 6g, 6h) is in the range between 10 and 1000, in particular between 50 and 200.

## Revendications

1. Projecteur de véhicule (1) comprenant
- un module de feux de croisement (2) pour générer une répartition des feux de croisement, le module de feux de croisement (2) comprenant à cet effet au moins une source lumineuse (2a), et
- un module de feux de route (3) pour générer une répartition des feux de route, le module de feux de route (3) comprenant à cet effet au moins une source lumineuse (3a),
- une lentille de projection (4), et
- un diaphragme de faisceau (5),
la lentille de projection (4) étant associée aux deux modules d'éclairage (2, 3) en tant que lentille de projection commune (4) et le diaphragme de faisceau (3) étant associé aux deux modules d'éclairage (2, 3) en tant que diaphragme de faisceau commun (3), en ce que les sources lumineuses (2a, 3a) sont disposées respectivement de telle sorte que le diaphragme de faisceau commun (5) se trouve sur le trajet du faisceau de la source lumineuse respective vers la lentille de projection commune (4), afin de limiter la répartition de la lumière émise respectivement dans la lentille de projection commune (4), et la lentille de projection commune (4) est disposée dans le trajet des rayons des deux modules d'éclairage (2, 3) de telle sorte que les rayons lumineux émis par les modules d'éclairage (2, 3) et passant par le diaphragme de faisceau commun (5) peuvent être reproduits sur une chaussée par la lentille de projection commune (4) sous la forme d'une répartition lumineuse superposée, la lentille de projection commune (4) présentant un axe optique (z),
**caractérisé en ce que**
la lentille de projection commune (4) présente, sur son côté de sortie (4'), une première section de déviation (4a) s'étendant vers le haut et vers le bas, transversalement à l'axe optique (z), le long de la périphérie de la lentille de projection, qui est disposée à la surface de la lentille de projection (4), le côté de sortie (4') de la lentille de projection commune (4) étant, dans cette première section de déviation (4a), formé par des protubérances (6a, 6b, 6c, 6d, 6e, 6f, 6g, 6h) qui sont délimitées chacune par la jonction d'un premier flanc (6a') tourné vers l'axe optique (z) et d'un deuxième flanc (6a") opposé à l'axe optique (z), l'ensemble des protubérances étant constitué d'au moins des protubérances (6a, 6b, 6e, 6f, 6g, 6h) d'un premier type, dans lesquelles ces flancs sont sensiblement asymétriques les uns par rapport aux autres, la première section de déviation (4a) étant disposée dans une zone centrale de la lentille de projection commune (4), la première section (4a) comprenant deux sous-sections (4a', 4a"), dans lequel une première sous-section (4a') est disposée au-dessus de l'axe optique (z) de la lentille de projection commune (4) et une seconde sous-section (4a") est disposée au-dessous de l'axe optique (z) de la lentille de projection commune (4), l'asymétrie des protubérances présentes dans la seconde sous-section (4a") étant plus importante que l'asymétrie des protubérances présentes dans la première sous-section (4a').

2. Projecteur de véhicule (1) selon la revendication 1, dans lequel l'asymétrie des protubérances (6a, 6b, 6e, 6f) du premier type est réalisée par le fait que le deuxième flanc (6a", 6b", 6e", 6f") de la protubérance respective (6a, 6b, 6e, 6f) est plus plat que son premier flanc (6a', 6b', 6e', 6f').

3. Projecteur de véhicule (1) selon la revendication 1 ou 2, dans lequel l'ensemble des protubérances comprend au moins des protubérances (6c, 6d) d'un deuxième type dont le flanc descendant et le flanc montant sont sensiblement symétriques l'un de l'autre.

4. Projecteur de véhicule (1) selon l'une quelconque des revendications précédentes, dans lequel l'axe optique (z) de la lentille de projection commune (4) est orienté sensiblement horizontalement, et le module de feux de route (3) est décalé vers le bas par rapport au diaphragme de faisceau (5) et le module de feux de croisement (2) est décalé vers le haut par rapport au diaphragme de faisceau (5).

5. Projecteur de véhicule (1) selon la revendication 4, dans lequel le module de feu de croisement (2) et le module de feu de route (3) présentent chacun une direction de rayonnement principale, les deux modules (2, 3) étant chacun inclinés par rapport à l'axe optique (z) de la lentille de projection commune (4) de telle sorte que leurs directions de rayonnement principales forment le même angle par rapport à l'axe optique (z) de la lentille de projection commune (4).

6. Projecteur de véhicule (1) selon l'une quelconque des revendications précédentes, dans lequel des protubérances adjacentes sont contiguës dans la direction verticale le long de la périphérie du côté de sortie (4') de la lentille de projection commune (4).

7. Projecteur de véhicule (1) selon l'une quelconque des revendications précédentes, dans lequel chaque sous-section (4a', 4a") comporte des protubérances d'un premier type (6a, 6b, 6e, 6f), et ces protubérances peuvent être divisées en un premier (6a, 6e) et un deuxième sous-type (6b, 6f), les protubérances des deux sous-types différant les unes des autres au moins dans la forme géométrique des deuxièmes flancs, en ce que les deuxièmes flancs (6b", 6f") du deuxième sous-type sont en moyenne plus plats que les deuxièmes flancs (6a", 6e") du premier sous-type.

8. Projecteur de véhicule (1) selon la revendication 7, dans lequel les protubérances de différents sous-types sont disposées alternativement les unes à côté des autres, en ce que chaque protubérance entourée par des protubérances adjacentes est d'un sous-type différent de celui de ses protubérances adjacentes.

9. Projecteur de véhicule (1) selon l'une quelconque des revendications précédentes, dans lequel une deuxième et une troisième section de déviation (4b, 4c) sont prévues sur la lentille de projection commune (4), chacune étant disposée dans une zone périphérique de la lentille de projection commune (4).

10. Projecteur de véhicule (1) selon la revendication 9, dans lequel les protubérances dans le deuxième et le troisième section de déviation (4b, 4c) sont des protubérances du deuxième type, c'est-à-dire des protubérances symétriques.

11. Projecteur de véhicule (1) selon l'une des revendications précédentes, dans lequel au moins certaines protubérances (6g, 6h) présentent également des flancs (6g", 6h") inclinés de manière asymétrique par rapport à une extension horizontale le long de la lentille de projection commune (4), et ces protubérances (6g, 6h) sont disposées côte à côte, vues dans la direction horizontale, le long de la périphérie du côté de sortie (4') de la lentille de projection commune (4).

12. Projecteur de véhicule (1) selon l'une quelconque des revendications précédentes, dans lequel toutes les protubérances ont une hauteur maximale de 5 micromètres et une largeur maximale de 1 mm.

13. Projecteur de véhicule (1) selon l'une quelconque des revendications précédentes, dans lequel le rapport entre la largeur des protubérances (6a, 6b, 6c, 6d, 6e, 6f, 6g, 6h) et la hauteur des protubérances (6a, 6b, 6c, 6d, 6e, 6f, 6g, 6h) est compris entre 10 et 1000, en particulier entre 50 et 200.
